# FASCICULE DE BREVET EUROPEEN

(11) **EP 0 386 017 B1**
(45) Date de publication et mention de la délivrance du brevet: **28.10.1992**
(21) Numéro de dépôt: 88908120.4
(22) Date de dépôt: 23.09.1988
(51) Int. Cl.: D01G 1/04

(54) **PROCEDE D'ENTRAINEMENT DE FIBRES DANS UNE COUPEUSE DE FIBRES ET COUPEUSE POUR LA MISE EN OEUVRE DE CE PROCEDE**
VERFAHREN UND VORRICHTUNG ZUM ANTREIBEN VON FASERN IN EINER FASERSCHNEIDEMASCHINE
METHOD FOR FEEDING FIBRES TO A FIBRE CUTTING MACHINE, AND FIBRE CUTTING MACHINE FOR IMPLEMENTING SUCH METHOD

(30) Priorité: 02.10.1987 BE 8701125
(43) Date de publication de la demande: 12.09.1990
(73) Titulaire: Pierret, Hubert, 6838 Corbion (Bouillon) (BE); Pierret, Gabriel Léon, 6838 Corbion (Bouillon) (BE); Pierret, Maurice Jean, 6838 Corbion (Bouillon) (BE); Pierret, Jean-Marie Michel, 6838 Corbion (Bouillon) (BE)
(72) Inventeur: Pierret, Hubert, 6838 Corbion (Bouillon) (BE); Pierret, Gabriel Léon, 6838 Corbion (Bouillon) (BE); Pierret, Maurice Jean, 6838 Corbion (Bouillon) (BE); Pierret, Jean-Marie Michel, 6838 Corbion (Bouillon) (BE)
(74) Mandataire: Claeys, Pierre
(86) Numéro de dépôt international: BE8800026
(87) Numéro de publication internationale: WO8902940

(56) Documents cités:
- FR-A- 1 457 318
- FR-A- 2 391 821
- US-A- 3 162 080

## Description

La présente invention à pour objet un procédé pour l'entraînement de fibres en direction des couteaux fixe et mobile d'une coupeuse de fibres, en particulier d'une coupeuse de floc.

Dans toutes les coupeuses connues, les fibres sont entraînées en direction des couteaux par pincement entre des cylindres lisses entraînés en rotation autour d'axes s'étendant transversalement à la direction de déplacement des fibres, ces dernières étant immobilisées temporairement, toujours par pincement et en amont des couteaux, au moment de la coupe (voir FR-A- 1 457 318).

Cette façon de faire présente l'inconvénient de ne pas assurer un entraînement régulier des fibres du fait, d'une part, que celles-ci ne sont pincées par les cylindres qu'au voisinage de leurs génératrices qui se font face et qu'un glissement des fibres par rapport aux cylindres lisses est inévitable, et, d'autre part, que le matelas ou ruban formé par les fibres à entraîner est libre le long de ses bords latéraux. Si ces irrégularités dans l'entraînement des fibres est d'une importance relative dans des coupeuses de fibres sectionnant ces dernières en tronçons de longueur importante, elles deviennent inacceptables dans des coupeuses de floc, où la longueur des tronçons de fibres coupés est pratiquement toujours inférieure au mm.

L'invention a pour but de remédier à cet inconvénient et de procurer un procédé qui permet, ce qui est particulièrement intéressant pour les coupeuses de floc, un entraînement extrêmement précis des fibres et ce, sans aucun glissement de ces fibres les unes par rapport aux autres, sur toute la section du ruban ou matelas de fibres, de sorte que les tronçons coupés ont une même longueur qui reste constante en cours de coupe.

A cet effet, suivant l'invention, ce procédé consiste à préparer un matelas de fibres que l'on aligne suivant une direction sensiblement perpendiculaire au plan vertical passant par l'arête du couteau fixe pour que ce matelas se présente sous la forme d'un ruban, à assurer le transport pas à pas du ruban vers les couteaux en supportant ledit ruban au voisinage du couteau fixe, pour que sa face inférieure et ses faces latérales soient soutenues chacune par une surface plane dont la dimension, prise parallèlement à la direction susdite, est importante par rapport à la longueur des tronçons de fibres à couper, qui est au minimum de l'ordre de 0,1 mm, le transport pas à pas et la coupe s'effectuant, en immobilisant temporairement le ruban par rapport aux surfaces susdites et en provoquant un mouvement alternatif desdites surfaces supportant le ruban suivant la direction précitée et dont l'amplitude est égale à un pas qui correspond à la longueur des tronçons de fibres à couper, d'après le cycle suivant et en considérant le couteau mobile à l'écart du ruban et les surfaces supportant ce dernier dans leur position la plus éloignée du couteau fixe : immobilisation temporaire du ruban sur les surfaces, fixes l'une par rapport à l'autre, qui le supportent au moins pendant tout le mouvement de ces surfaces en direction du couteau fixe pour amener en aval de ce dernier une portion de ruban dont la longueur est égale à la longueur des tronçons de fibres à couper, immobilisation temporaire du ruban dans une zone située entre la trajectoire du couteau mobile et les surfaces précitées lorsque ces dernières ont atteint leur position la plus proche du couteau fixe, coupe du ruban par le couteau mobile, libération du ruban par rapport aux surfaces qui le supportent, déplacement de ces surfaces pour les écarter du couteau fixe jusqu'à leur position la plus éloignée du couteau fixe, immobilisation du ruban sur les surfaces et libération du ruban dans la zone susdite,les immobilisations et libérations du ruban étant réglées pour que ce dernier soit constamment immobilisé soit par rapport aux surfaces quand il est libre dans la zone, soit dans cette zone quand il est libre par rapport aux surfaces.

Suivant une forme de réalisation avantageuse de l'invention, on commande, en synchronisme avec le couteau mobile et à partir de l'entraînement de celui-ci, le mouvement des surfaces précitées, l'immobilisation du ruban par rapport à ces surfaces ainsi que l'immobilisation du ruban dans la zone sus dite.

Suivant un mode de réalisation particulièrement avantageux de l'invention, on refroidit, de préférence en permanence, les supports des couteaux fixe et mobile de la coupeuse et l'on choisit des supports qui ont de grandes surfaces de contact avec les couteaux.

L'invention a également pour objet une coupeuse, pour la mise en oeuvre du procédé susdit.

Suivant l'invention, cette coupeuse comprend un couteau fixe agencé sur un support de manière amovible, un couteau mobile agencé sur un support de manière amovible, un support fixe sensiblement horizontal, sur lequel repose le ruban de fibres et qui est situé sensiblement au même niveau que l'arête du couteau fixe de la coupeuse, un support mobile, dont la section, par un plan perpendiculaire à l'axe longitudinal du ruban, est en forme de U et dont les faces internes constituent les surfaces précitées qui supportent la face inférieure et les faces latérales du ruban, agencé dans le prolongement de l'extrémité du support fixe la plus proche du couteau fixe et sensiblement au même niveau que l'arête de ce dernier, une tôle plane, rigide et mobile, située, à un niveau supérieur à celui du support mobile, sensiblement parallèlement à l'âme du U et dont la surface est tout au plus légèrement inférieure à la surface de l'âme du U de telle sorte que ladite tôle puisse se déplacer, sensiblement parallèlement à elle-même entre les ailes du U formé par le support mobile, le ruban étant situé entre l'âme du U et la tôle, une pince située entre le support mobile et le couteau fixe et comprenant deux mâchoires parallèles s'étendant transversalement à l'axe longitudinal du ruban de fibres, une de ces mâchoires étant fixe et disposée sensiblement au même niveau que l'arête du couteau fixe, le ruban étant situé entre ces deux mâchoires, la coupeuse comprenant également des moyens agencés pour entraîner le couteau mobile en continu pour que celui-ci coopère avec le couteau fixe suivant un mouvement cyclique, des moyens pour animer le support mobile d'un mouvement alternatif suivant une direction sensiblement parallèle à l'axe longitudinal du ruban, des moyens pour animer d'un mouvement alternatif la tôle mobile suivant, d'une part, une direction sensiblement perpendiculaire à l'axe longitudinal du ruban et, d'autre part, une direction sensiblement parallèle audit axe, des moyens pour animer d'un mouvement alternatif la mâchoire mobile de la pince suivant une direction sensiblement perpendiculaire à l'axe longitudinal du ruban, les moyens animant le support mobile, la tôle mobile et la mâchoire mobile de la pince étant synchronisés avec les moyens d'entraînement du couteau mobile et agencés de manière à ce que, au cours d'un cycle du couteau mobile, c'est- à-dire entre chaque passage du couteau mobile en regard du couteau fixe, le support mobile soit entraîné pour effectuer un mouvement de va-et-vient entre deux positions extrêmes, une première position dans laquelle il est éloigné du couteau fixe et une seconde position dans laquelle il est proche du couteau fixe, la distance séparant ces deux positions extrêmes étant égale à la longueur des tronçons de fibres à couper; de manière à ce que, d'une part, la tôle mobile accompagne le support mobile dans son mouvement lorsqu'il passe de sa première position à sa seconde position extrême tout en étant en appui sur la face supérieure du ruban et, d'autre part, accompagne le support mobile lorsqu'il passe de sa seconde position à sa première position extrême tout en étant écarté de la face supérieure du ruban et de manière à ce que la mâchoire mobile de la pince soit, d'une part, en appui sur la face supérieure du ruban dès que le support mobile atteint sa seconde position extrême et pendant que le support mobile passe de sa seconde à sa première position extrême, la tôle mobile étant à ce moment écartée de la face supérieure du ruban, et, d'autre part, soit écartée de la face supérieure du ruban dès que le support mobile occupe sa première position extrême et dès que la tôle est en appui sur la face supérieure du ruban et pendant que ledit support passe de cette première position à sa seconde position extrême, la tôle étant constamment, pendant ce mouvement, en appui sur la face supérieure du ruban.

D'autres détails et particularités de l'invention ressortiront de la description des dessins annexés au présent mémoire et qui illustrent, à titre d'exemples non limitatif, le procédé et la coupeuse suivant l'invention.

Les figures 1 à 7 sont des vues en élévation schématiques montrant les phases successives du procédé au cours d'un cycle de coupe.

La figure 8 est une vue schématique, en élévation, montrant une coupeuse pour la mise en oeuvre du procédé susdit.

La figure 9 est une vue partielle, analogue à la figure 8, montrant une variante de la coupeuse illustrée à ladite figure 8.

La figure 10 est une vue en perspective, avec brisures partielles, montrant des détails de la coupeuse illustrée à la figure 9.

La figure 11 est une vue partielle montrant un détail de la pince susdite.

Dans les différentes figures, les mêmes notations de référence désignent des éléments identiques ou analogues.

Le procédé suivant l'invention est destiné à l'entraînement de fibres en direction des couteaux fixe 1 et mobile 2 d'une coupeuse de fibres, en particulier d'une coupeuse de floc, et il consiste tout d'abord à préparer un matelas de fibres 3 que l'on aligne suivant une direction sensiblement perpendiculaire au plan vertical, de trace 4, passant par l'arête 5 du couteau fixe 1 de manière à ce que ce matelas se présente sous la forme d'un ruban 6. Le transport du ruban vers les couteaux s'effectue pas à pas en supportant ledit ruban, au voisinage du couteau fixe 1, pour que sa face inférieure 7 et ses faces latérales 8 soient soutenues chacune par une surface plane 9 dont la dimension, prise parallèlement à la direction susdite, est importante par rapport à la longueur des tronçons 10 de fibres à couper, qui est au minimum de l'ordre de 0,1 mm. Ledit transport pas à pas et la coupe s'effectuent, en immobilisant temporairement le ruban 6 par rapport aux surfaces 9 pour éviter tout glissement des fibres 3 du ruban les unes sur les autres pendant le transport et en provoquant un mouvement alternatif des surfaces 9 supportant le ruban suivant la direction précitée et dont l'amplitude est égale à un pas qui correspond à la longueur des tronçons 10 de fibres à couper, d'après le cycle défini ci-après et en considérant, comme phase de départ, le couteau mobile 2 à l'écart du ruban 6 et les surfaces 9 supportant ce dernier dans leur position la plus éloignée du couteau fixe 1 (voir figure 1) : immobilisation temporaire du ruban 6 (voir figure 1) sur les surfaces 9, qui sont fixes l'une par rapport à l'autre et qui le supportent au moins pendant tout le mouvement de ces surfaces en direction du couteau fixe 1 pour amener en aval de ce dernier, comme montré à la figure 2, une portion de ruban 11 dont la longueur est égale à la longueur des tronçons 10, immobilisation temporaire du ruban dans une zone 12 située entre la trajectoire du couteau mobile 2 et les surfaces 9 précitées lorsque celles-ci ont atteint, comme montré à la figure 3, leur position la plus proche du couteau fixe 1, coupe du ruban par le couteau mobile 2 (voir figure 4), libération du ruban 6 par rapport aux surfaces 9 qui le supportent (voir figure 5), déplacement de ces surfaces 9 pour les écarter du couteau fixe 1 (figure 6) et libération du ruban 6 dans la zone 12 précitée lorsque les surfaces 9 ont atteint leur position la plus éloignée du couteau fixe et que le ruban 6 est immobilisé par rapport aux surfaces 9.

Suivant l'invention, on immobilise le ruban 6 par rapport aux surfaces 9 en exerçant une pression régulièrement répartie sur la surface supérieure 29 dudit ruban, tandis que l'immobilisation du ruban dans la zone 12 susdite s'effectue par pinçage de celui-ci en prenant appui sur les faces inférieure 7 et supérieure 29 dudit ruban, le procédé suivant l'invention prévoyant le réglage de l'amplitude du mouvement alternatif des surfaces 9 susdites en fonction de la longueur des fibres à couper ainsi que le réglage, d'une part, de l'immobilisation dudit ruban 6 par rapport aux surfaces 9 et, d'autre part, l'immobilisation du ruban 6 dans la zone 12 en fonction de l'épaisseur de ce ruban, épaisseur que l'on maintient sensiblement constante.

Le ruban 6 est préparé pour que sa largeur corresponde sensiblement à la distance qui sépare les surfaces 9 susdites destinées à supporter ses faces latérales 8. Pour optimaliser le rendement de la coupeuse, la distance susdite séparant ces surfaces 9 est choisie légèrement inférieure à la longueur des couteaux 1 et 2. Le mouvement alternatif des surfaces 9 faisant progresser pas à pas le ruban 6 dans la coupeuse, l'immobilisation temporaire du ruban 6 par rapport auxdites surfaces 9 ainsi que l'immobilisation temporaire du ruban 6 dans la zone 12 sont commandés à partir de l'entraînement du couteau mobile 2, en synchronisme avec ce dernier.

Vu les cadences élevées des coupeuses, un échauffement important se produit au niveau des couteaux 1 et 2 et cet échauffement peut être suffisant pour agglomérer, voire souder certaines fibres en matière synthétique. Pour éviter cet inconvénient, le procédé suivant l'invention prévoit de refroidir en permanence les supports 13 et 14 des couteux fixe 1 et mobile 2, supports que l'on choisit pour qu'ils aient de grandes surfaces de contact avec lesdits couteaux.

La coupeuse de fibres pour la mise en oeuvre du procédé susdit et illustrée schématiquement aux dessins comprend un couteau fixe 1 et un couteau mobile 2 qui sont montés de manière amovible respectivement sur un support 13 et un support 14, un support fixe 15 sensiblement horizontal, sur lequel repose le ruban 6 de fibres à couper et sur lequel ces fibres sont avantageusement alignées pour qu'elles s'étendent sensiblement parallèlement à la direction de déplacement du ruban dans la coupeuse, et qui est situé sensiblement au même niveau que l'arête 5 du couteau fixe 1 de la coupeuse, un support mobile 16, dont la section, par un plan perpendiculaire à l'axe longitudinal du ruban 6, est en forme de U et dont les faces internes constituent les surfaces 9 précitées qui supportent la face inférieure 7 et les faces latérales 8 du ruban, agencé dans le prolongement de l'extrémité du support fixe 15 la plus proche du couteau fixe 1 et sensiblement au même niveau que l'arête 5 de ce dernier. La coupeuse comprend également pour immobiliser temporairement le ruban 6 par rapport au support mobile 16, une tôle plane 17, rigide et mobile, située à un nivau supérieur au niveau du support mobile 16, sensiblement parallèlement à l'âme du U et dont la surface est tout au plus légèrement inférieure à la surface de l'âme 18 du U de telle sorte que ladite tôle 17 puisse se déplacer, sensiblement parallèlement à elle-même entre les ailes 19 du U formé par le support mobile 16, ce dernier formant avec la tôle 17 un conduit dans lequel est disposé le ruban 6. Ladite coupeuse comprend aussi, dans la zone 12 précitée, une pince 20 située entre le support mobile 16 et le couteau fixe 1, qui est constituée de deux mâchoires 21 et 22 qui sont parallèles et qui s'étendent transversalement à l'axe longitudinal du ruban 6 de fibres. La mâchoire 21 est fixe et disposée sensiblement au même niveau que l'arête 5 du couteau fixe 1, tandis que la mâchoire 22 est mobile suivant une direction sensiblement parallèle au plan vertical, de trace 4, susdit, le ruban 6 étant situé entre ces deux mâchoires 21 et 22. La coupeuse comprend également des moyens 23, tels que moteur 24 animant un système bielle-manivelle 25, pour entraîner le couteau mobile 2 en continu pour que celui-ci coopère avec le couteau fixe 1 suivant un mouvement cyclique.

Pour entraîner le ruban 6 pas à pas dans la coupeuse, celle-ci comprend des moyens 26 pour animer le support mobile 16 d'un mouvement alternatif suivant une direction sensiblement parallèle à l'axe longitudinal du ruban 6, tandis que l'immobilisation temporaire de celui-ci par rapport aux surfaces 9 et dans la zone 12 est obtenue grâce à des moyens 27 agencés pour animer d'un mouvement alternatif la tôle mobile 17 suivant, d'une part, une direction perpendiculaire à l'axe longitudinal du ruban 6 et, d'autre part, une direction sensiblement parallèle audit axe, et grâce à des moyens 28 agencés pour animer d'un mouvement alternatif la mâchoire mobile 22 de la pince 20 suivant une direction sensiblement perpendiculaire à l'axe longitudinal du ruban 6. Les moyens 26, 27 et 28 animant respectivement le support mobile 16, la tôle mobile 17 et la mâchoire mobile 22 de la pince 20 sont avantageusement synchronisés avec les moyens d'entraînement 23 du couteau mobile 2 et entraînés à partir de ces moyens 23. Ces moyens 26, 27 et 28 sont en outre agencés de manière à ce que, au cours d'un cycle du couteau mobile 2, c'est-à-dire entre chaque passage dudit couteau mobile en regard du couteau fixe 1, le support mobile 16 soit entraîné pour effectuer un mouvement de va-et-vient entre deux positions extrêmes, une seconde position dans laquelle il est proche du couteau fixe 1 et dans laquelle il pourrait, dans le cas d'une coupeuse à faible cadence, être maintenu immobile pendant la coupe du ruban 6 et une première position dans laquelle il est éloigné du couteau fixe 1, la distance séparant ces deux positions extrêmes étant égale à la longueur des tronçons 10 de fibres à couper. Ces moyens 26, 27 et 28 sont en outre agencés de manière à ce que, d'une part, la tôle mobile 17 accompagne le support mobile 16 dans son mouvement lorsqu'il passe de sa première position à sa seconde position extrême tout en étant en appui sur la face supérieure 29 du ruban 6 et, d'autre part, accompagne le support mobile lorsqu'il passe de sa seconde position à sa première position extrême tout en étant écarté de la face supérieure 29 du ruban et de manière à ce que la mâchoire mobile 22 de la pince 20 soit, d'une part, en appui sur la face supérieure 29 du ruban dès que le support mobile 16 atteint sa seconde position extrême, pendant l'immobilisation éventuelle du support mobile 16 dans cette seconde position extrême et pendant que le support mobile passe de sa seconde à sa première position extrême avec la tôle mobile 17 écartée de la face supérieure 29 du ruban et, d'autre part, soit écartée de la face supérieure 29 du ruban dès que le support mobile 16 occupe sa première position extrême et dès que la tôle 17 est en appui sur la surface supérieure 29 du ruban 6 et pendant que le support 16 passe de cette première position à sa seconde position extrême, la tôle 17 étant, pendant ce dernier mouvement, constamment en appui sur la face supérieure 29 du ruban.

La coupeuse de fibres suivant l'invention comprend des moyens 30 pour régler l'amplitude du mouvement alternatif du support mobile 16 en fonction de la longueur des tronçons 10 de fibres à couper. Ces moyens 30, qui sont agencés pour maintenir l'amplitude de ce mouvement alternatif constante lorsqu'elle a été réglée, comprennent, d'une part, une butée fixe 31 (voir figure 8), de position réglable pour ajuster sa position lors du montage et du réglage de la coupeuse, agencée pour déterminer avec une grande précision la seconde position extrême du support mobile 16 en limitant sa course en direction du couteau fixe 1, course qui est provoquée par la pression d'au moins un ressort 57, quelle que soit la longueur des tronçons 10 de fibres à couper et un excentrique 56 d'excentration réglable en fonction de la longueur des trançons 10 de fibres à couper, agencé pour agir sur le support 16 à l'encontre du ressort 57 pour amener ce support dans sa première position extrême.

Dans la forme de réalisation de la coupeuse, illustrée à la figure 9, les moyens 30 pour régler l'amplitude du mouvement alternatif du support mobile 16 comprennent deux leviers 37 articulés sur le support 16 symétriquement par rapport à l'axe longitudinal du ruban 6, deux butées fixes 32, coopérant chacune à un levier 37 et de position réglable en fonction de la longueur des tronçons de fibres 10 à couper, contre lesquelles les leviers 37 sont appliqués par des ressorts 57 ainsi que deux cames 56 agissant sur ces leviers 37. les butées 32 et les cames 56 sont situées de part et d'autre des leviers 37 et ces butées 32 sont situées entre les articulations 58 des leviers 37 sur le support 16 et lesdites cames 56. Des ressorts 60 sont prévus pour maintenir les leviers 37 appliqués constamment contre les cames 56. Chacune des butées fixes 32 est avantageusement constituée par un galet dont l'axe est porté par un bras 59 pouvant se déplacer, pour régler la position du galet, suivant une direction verticale sous l'action de moyens, tels qu'une vis micrométrique 33, ces vis micrométriques, commandant les deux bras 59 supportant les deux butées 32, étant couplées afin de pouvoir être commandées simultanément à partir d'un organe de commande unique, non représenté. Les axes des galets constituant les butées fixes 32 sont, dans la position inactive des cames 56 (c'est-à-dire dans leur portion 56′) et quelle que soit la position des galets en fonction de la longueur des tronçons de fibres à couper, situés dans un plan parallèle au plan passant par les axes longitudinaux des leviers 37.

Outre les moyens 30 réglant l'amplitude du mouvement de support 16, la coupeuse suivant l'invention comprend également, d'une part, des moyens 34 agencés pour régler la position de la tôle mobile 17 par rapport au support mobile 16 et, d'autre part, des moyens 35, pour régler la distance pouvant séparer la mâchoire mobile 22 de la pince 20 de la mâchoire fixe 21, en fonction de l'épaisseur du ruban 6 de fibres transporté pas à pas par le support mobile 16.

Dans la forme de réalisation de la coupeuse illustrée aux figures 8 et 9, le support mobile 16 est supporté et articulé, pour pouvoir être animé d'un mouvement alternatif pratiquement horizontal, aux extrémités 36 de bielles 37′, faisant partie des moyens 26 susdits, qui ont leurs autres extrémités 38 montées à pivotement libre sur des tourillons fixes 39 ayant leurs axes qui s'étendent perpendiculairement à la direction de déplacement du support mobile 16. Dans la forme de réalisation illustrée à la figure 8, la tôle mobile 17 est, d'une part, suspendue et articulée aux extrémités 40 d'un premier jeu de bielles 41 ayant leurs autres extrémités 42 articulées autour d'un axe 43 parallèle aux tourillons 39, sur la traverse 44 d'un portique 45 agencée au-dessus du support mobile 16, le portique étant mobile suivant une direction sensiblement verticale et la traverse 44 étant de hauteur réglable grâce aux moyens 34 susdits constitués par des vis 46 permettant d'immobiliser en position choisie les deux parties 47 et 48 constituant chacune des montants du portique 45 et, d'autre part, réunie au support mobile 16 par un second jeu de bielles 49 articulées, en 50, sur la tôle mobile 17 et, en 51, sur les ailes 19 du U constituant ce support 16 autour d'axes parallèles à ceux du premier jeu de bielles, ces deux jeux de bielles 41 et 49 faisant partie des moyens 27 précités. Dans la forme de réalisation de la coupeuse illustrée à la figure 9,, la tôle mobile 17 est, pour qu'elle reste constamment parallèle à l'âme 18 du U formé par le support mobile 16, d'une part, suspendue et articulée aux extrémités 40 d'un jeu de bielles 41, dont les autres extrémités 42 sont articulées, autour d'un axe 43, parallèle aux tourillons 39 susdits, sur un portique 44, mobile suivant une direction sensiblement verticale, de hauteur réglable et agencé au-dessus du support mobile 16 et, d'autre part, réunie à ce dernier par un jeu de parallélogrammes déformables 61 d'axes parallèles à ceux du jeu de bielles 41, deux éléments parallèles 61′ et 61˝ de chacun de ces parallélogrammes déformables étant fixés respectivement, perpendiculairement à l'âme 18 du U susdit et symétriquement par rapport à l'axe longitudinal du ruban 6, à une des ailes 19 du U et à la tôle mobile 17. Quant à la mâchoire mobile 22 de la pince 20, elle est supportée, à ses extrémités et de manière réglable en hauteur, par un cadre 52, qui est mobile suivant une direction sensiblement verticale, supporté et commandé par des bielles 53, qui sont d'axes parallèles aux tourillons 39 et qui font partie des moyens 28 susdits, articulées sur des pivots fixes 54.

Les moyens 26, 27 et 28 précités comprennent également, pour provoquer les mouvements du support mobile 16, du portique 45 supportant la tôle mobile 17 et du cadre 52 supportant la mâchoire mobile 22 de la pince 20 sont provoqués, afin de déplacer le support mobile 16 de sa seconde à sa première position extrême, afin de déplacer le portique 45 pour que la tôle mobile 17 s'écarte de la face supérieure 29 du ruban 6 soutenu par le support mobile 16 et afin de déplacer le cadre 52 pour que la pince 20 s'ouvre, par des cames 55 et 56 soit calées sur un même arbre (figure 8), soit calées sur des arbres parallèles (figure 9) entraînés en rotation autour de leur axe à partir des moyens d'entraînement 23 du couteau mobile 2, en synchronisme avec celui-ci, et agissant soit sur les leviers 37 susdits (figure 9), soit sur le support mobile 16 (figure 8), sur le portique 45 et sur le cadre 52, les mouvements desdits support mobile 16, portique 45 et cadre 52 s'effectuant en sens inverse, lorsqu'ils ne sont plus sollicités par les cames et pour rappeler ledit support mobile 16 dans sa seconde position extrême, (figure 8) et dans sa première position extrême (figure 9), la tôle mobile 17 en appui sur la face supérieure 29 du ruban 6 et la pince 20 en position de fermeture, sous l'action de ressorts de rappel 57, 57′ et 57˝.

Afin d'assurer le refroidissement des couteaux 1 et 2 pour éviter le collage ou la soudure des fibres, les supports 13 et 14 des couteaux fixe 1 et mobile 2 sont agencés pour avoir avec ces derniers de grandes surfaces de contact et lesdits supports 13 et 14 sont percés chacun d'au moins un canal 58 qui s'étend suivant la longueur du support et qui est destiné à livrer passage à un fluide réfrigérant. Des moyens non représentés sont prévus, d'une part, pour amener ce fluide réfrigérant à une des extrémités des canaux 58 réalisés dans les supports ainsi que pour recueillir le fluide à l'autre extrémité des canaux et, d'autre part, pour faire circuler, de préférence en continu, ledit fluide réfrigérant à travers les canaux 58.

Comme illustré à la figure 11, les pivots 54, sur lesquels sont articulées sur les bielles 53, sont avantageusement de position réglable suivant une direction parallèle à l'axe longitudinal du ruban 6 afin, d'une part, de pouvoir ajuster la position de la mâchoire mobile 22 de la pince 20 pour qu'elle soit située au plus près de la trajectoire du couteau mobile 2, de manière à immobiliser le ruban dans le voisinage immédiat des couteaux 1 et 2 et, d'autre part, de modifier la position de ladite mâchoire mobile 22 au fur et à mesure de l'usure du couteau fixe 1. Ce réglage des pivots 54 s'effectue en agissant sur des vis 64 se déplaçant dans des glissières fixes 65, à l'encontre de ressorts 66, des coulisseaux 67 portant les pivots 54.

## Revendications

1. Procédé pour l'entraînement de fibres en direction des couteaux fixe (1) et mobile (2) d'une coupeuse de fibres, en particulier d'une coupeuse de floc, caractérisé en ce qu'il consiste à préparer un matelas de fibres (3) que l'on aligne suivant une direction sensiblement perpendiculaire au plan vertical passant par l'arête (5) du couteau fixe (1) pour que ce matelas se présente sous la forme d'un ruban (6), à assurer le transport pas à pas du ruban vers les couteaux en supportant ledit ruban au voisinage du couteau fixe (1), pour que sa face inférieure (7) et ses faces latérales (8) soient soutenues chacune par une surface plane (9) dont la dimension, prise parallèlement à la direction susdite, est importante par rapport à la longueur des tronçons (10) de fibres à couper, qui est au minimum de l'ordre de 0,1 mm, le transport pas à pas et la coupe s'effectuant, en immobilisant temporairement le ruban par rapport aux surfaces (9) susdites et en provoquant un mouvement alternatif desdites surfaces (9) supportant le ruban (6) suivant la direction précitée et dont l'amplitude est égale à un pas qui correspond à la longueur des tronçons (10) de fibres à couper, d'après le cycle suivant et en considérant le couteau mobile (2) à l'écart du ruban (6) et les surfaces (9) supportant ce dernier dans leur position la plus éloignée du couteau fixe (1) : immobilisation temporaire du ruban (6) sur les surfaces (9), fixes l'une par rapport à l'autre, qui le supportent au moins pendant tout le mouvement de ces surfaces en direction du couteau fixe (1) pour amener en aval de ce dernier une portion de ruban (11) dont la longueur est égale à la longueur des tronçons (10) de fibres à couper, immobilisation temporaire du ruban dans une zone (12) située entre la trajectoire du couteau mobile (2) et les surfaces (9) précitées lorsque ces dernières ont atteint leur position la plus proche du couteau fixe (1), coupe du ruban par le couteau mobile (2), libération du ruban (6) par rapport aux surfaces (9) qui le supportent, déplacement de ces surfaces (9) pour les écarter du couteau fixe (1) jusqu'à leur position la plus éloignée du couteau fixe (1), immobilisation du ruban (6) sur les surfaces (9) et libération du ruban (6) dans la zone (12), les immobilisations et libérations du ruban (6) étant réglées pour que ce dernier soit constamment immobilisé soit par rapport aux surfaces (9) quand il est libre dans la zone (12), soit dans cette zone (12) quand il est libre par rapport aux surfaces (9).

2. Procédé suivant la revendication 1, caractérisé en ce que l'on règle l'amplitude du mouvement alternatif des surfaces (9) susdites en fonction de la longueur des tronçons (10) de fibres à couper.

3. Procédé suivant l'une ou l'autre des revendications 1 et 2, caractérisé en ce qu'on règle l'immobilisation du ruban (6) par rapport aux surfaces (9) qui le supportent et l'immobilisation du ruban dans la zone (12) précitée en fonction de l'épaisseur du ruban que l'on maintient sensiblement constante.

4. Procédé suivant l'une quelconque des revendications 1 à 3, caractérisé en ce que l'on commande, en synchronisme avec le couteau mobile (2) et à partir de l'entraînement de celui-ci, le mouvement des surfaces (9) précitées, l'immobilisation du ruban (6) par rapport à ces surfaces (9) ainsi que l'immobilisation du ruban dans la zone (12) susdite.

5. Procédé suivant l'une quelconque des revendications 1 à 4, caractérisé en ce qu'on prépare le ruban (6) pour que sa largeur corresponde sensiblement à la distance séparant les surfaces (9) destinées à coopérer avec ses faces latérales (8), cette distance étant légèrement inférieure à la longueur des couteaux (1, 2).

6. Procédé suivant l'une quelconque des revendications 1 à 5, caractérisé en ce que l'on refroidit, de préférence en permanence, les supports (13, 14) des couteaux fixe (1) et mobile (2) de la coupeuse et l'on choisit des supports qui ont de grandes surfaces de contact avec les couteaux.

7. Coupeuse de fibres, en particulier coupeuse de floc, pour la mise en oeuvre du procédé suivant l'une quelconque des revendications 1 à 6, caractérisée en ce qu'elle comprend un couteau fixe (1) agencé sur un support (13) de manière amovible, un couteau mobile (2) agencé sur un support (14) de manière amovible, un support fixe (15) sensiblement horizontal, sur lequel repose le ruban de fibres et qui est situé sensiblement au même niveau que l'arête (5) du couteau fixe (1) de la coupeuse, un support mobile (16), dont la section, par un plan perpendiculaire à l'axe longitudinal du ruban (6), est en forme de U et dont les faces internes constituent les surfaces (9) précitées qui supportent la face inférieure (7) et les faces latérales (8) du ruban, agencé dans le prolongement de l'extrémité du support fixe (15) la plus proche du couteau fixe (1) et sensiblement au même niveau que l'arête (5) de ce dernier, une tôle plane (17), rigide et mobile, située, à un niveau supérieur à celui du support mobile (16), sensiblement parallèlement à l'âme du U et dont la surface est tout au plus légèrement inférieure à la surface de l'âme (18) du U de telle sorte que ladite tôle (17) puisse se déplacer, sensiblement parallèlement à elle-même entre les ailes (19) du U formé par le support mobile (16), le ruban (6) étant situé entre l'âme du U et la tôle, une pince (20) située entre le support mobile (16) et le couteau fixe (1) et comprenant deux mâchoires parallèles (21, 22) s'étendant transversalement à l'axe longitudinal du ruban de fibres, une de ces mâchoires (21) étant fixe et disposée sensiblement au même niveau que l'arête (5) du couteau fixe (1), le ruban (6) étant situé entre ces deux mâchoires (21, 22), la coupeuse comprenant également des moyens (23) agencés pour entraîner le couteau mobile (2) en continu pour que celui-ci coopère avec le couteau fixe (1) suivant un mouvement cyclique, des moyens (26) pour animer le support mobile (16) d'un mouvement alternatif suivant une direction sensiblement parallèle à l'axe longitudinal du ruban (6), des moyens (27) pour animer d'un mouvement alternatif la tôle mobile (17) suivant d'une part, une direction sensiblement perpendiculaire à l'axe longitudinal du ruban (6) et, d'autre part, une direction sensiblement parallèle audit axe, des moyens (28) pour animer d'un mouvement alternatif la mâchoire mobile (22) de la pince (20) suivant une direction sensiblement perpendiculaire à l'axe longitudinal du ruban (6), les moyens (26, 27 et 28) animant le support mobile (16), la tôle mobile (17) et la mâchoire mobile (22) de la pince (20) étant synchronisés avec les moyens d'entraînement (23) du couteau mobile (2) et agencés de manière à ce que, au cours d'un cycle du couteau mobile, c'est- à-dire entre chaque passage du couteau mobile en regard du couteau fixe (1), le support mobile (16) soit entraîné pour effectuer un mouvement de va-et-vient entre deux positions extrêmes, une première position dans laquelle il est éloigné du couteau fixe et une seconde position dans laquelle il est proche du couteau fixe, la distance séparant ces deux positions extrêmes étant égale à la longueur des tronçons (10) de fibres à couper; de manière à ce que, d'une part, la tôle mobile (17) accompagne le support mobile (16) dans son mouvement lorsqu'il passe de sa première position à sa seconde position extrême tout en étant en appui sur la face supérieure (29) du ruban (6) et, d'autre part, accompagne le support mobile lorsqu'il passe de sa seconde position à sa première position extrême tout en étant écarté de la face supérieure (29) du ruban et de manière à ce que la mâchoire mobile (22) de la pince (20) soit, d'une part, en appui sur la face supérieure (29) du ruban dès que le support mobile atteint sa seconde position extrême et pendant que le support mobile passe de sa seconde à sa première position extrême, la tôle mobile (17) étant à ce moment écartée de la face supérieure (29) du ruban (6), et, d'autre part, soit écartée de la face supérieure (29) du ruban (6) dès que le support mobile (16) occupe sa première position extrême et dès que la tôle (17) est en appui sur la face supérieure (29) du ruban et pendant que ledit support (16) passe de cette première position à sa seconde position extrême, la tôle (17) étant constamment, pendant ce mouvement, en appui sur la face supérieure (29) du ruban.

8. Coupeuse de fibres suivant la revendication 7, caractérisée en ce qu'elle comprend des moyens (30) pour régler l'amplitude du mouvement alternatif du support mobile (16) précité en fonction de la longueur des tronçons (10) de fibres à couper.

9. Coupeuse de fibres suivant la revendication 8, caractérisée en ce que les moyens (30) pour régler l'amplitude du mouvement alternatif du support mobile (16) sont agencés pour, lorsque ladite amplitude est réglée, maintenir cette dernière constante.

10. Coupeuse de fibres suivant l'une quelconque des revendications 7 à 9, caractérisée en ce qu'elle comprend des moyens (34 et 35) pour régler respectivement la position de la tôle mobile (17) et de la mâchoire mobile (22) de la pince (20) en fonction de l'épaisseur du ruban (6) de fibres à couper.

11. Coupeuse de fibres suivant l'une ou l'autre des revendications 9 et 10, caractérisée en ce que les moyens (30) pour régler l'amplitude du mouvement alternatif du support mobile (16) comprennent une butée fixe (31) agencée pour déterminer la seconde position extrême du support (16) en limitant sa course en direction du couteau fixe (1), course qui est provoquée par la pression d'au moins un ressort (57), quelle que soit la longueur des tronçons (10) de fibres à couper et un excentrique (56) d'excentration réglable en fonction de la longueur des tronçons (10) de fibre à couper, agencé pour agir sur le support (16) à l'encontre du ressort (57) pour amener ce support dans sa première position extrême.

12. Coupeuse de fibres suivant l'une ou l'autre des revendications 9 à 10, caractérisée en ce que les moyens (30) pour régler l'amplitude du mouvement alternatif du support mobile (16) comprennent deux leviers (37) articulés symétriquement sur le support (16), par rapport à l'axe longitudinal du ruban (6), deux butées fixes (32), coopérant chacune avec un levier et de position réglable en fonction de la longueur des tronçons de fibres (10) à couper, contre lesquelles les leviers (37) sont appliqués par des ressorts (57) et deux cames (56) agissant sur ces leviers, les butées (32) et les cames (56) étant situées de part et d'autre des leviers (37), les butées (32) étant situées entre les articulations (58) des leviers (37) sur le support (16) et les cames (56), des ressorts (60) étant prévus pour maintenir les leviers (37) appliqués contre les cames (56).

13. Coupeuse de fibres suivant la revendication 12, caractérisée en ce que chacune des butées fixes (32) est constituée par un galet dont l'axe est porté par un bras (59) pouvant se déplacer, pour régler la position du galet, suivant une direction verticale sous l'action de moyens, tels qu'une vis micrométrique (33), ces vis micrométriques, commandant les deux bras (59) supportant les deux butées (32), étant couplées afin de pouvoir être commandées simultanément, les axes des galets constituant des butées fixes (32) étant, dans la position inactive des cames (56) et quelle que soit leur position en fonction de la longueur des tronçons de fibres à couper, situés dans un plan parallèle au plan passant par les axes longitudinaux des leviers (37).

14. Coupeuse de fibres suivant l'une quelconque des revendications 7 à 13, caractérisée en ce que le support mobile (16) est supporté et articulé aux extrémités (36) de bielles (37′) dont les autres extrémités (38) sont montées sur des tourillons fixes (39) d'axes perpendiculaires à la direction de déplacement du support mobile (16), la tôle mobile (17) étant d'une part, suspendue et articulée aux extrémités (40) d'un premier jeu de bielles (41) dont les autres extrémités (42) sont articulées, autour d'un axe (43) parallèle aux tourillons (39) susdits, sur un portique (45), mobile suivant une direction sensiblement verticale, de hauteur réglable et agencé au-dessus du support mobile (16) et, d'autre part, réunie à ce dernier par un second jeu de bielles (49), d'axes parallèles à ceux du premier jeu, articulées sur la tôle (17) et sur les ailes (19) du U constituant le support mobile (16), la mâchoire mobile (22) de la pince (20) étant supportée, à ses extrémités et de manière réglable en hauteur, par un cadre (52) mobile, suivant une direction sensiblement verticale, supporté lui-même par des bielles (53), d'axes parallèles aux tourillons (39) précités, articulées sur des pivots fixes (54).

15. Coupeuse de fibres suivant l'une quelconque des revendications 7 à 13, caractérisée en ce que le support mobile (16) est supporté et articulé aux extrémités (36) de bielles (37′) dont les autres extrémités (38) sont montées sur des tourillons fixes (39) d'axes perpendiculaires à la direction de déplacement du support mobiles (16), la tôle mobile (17) étant, d'une part, suspendue et articulée aux extrémités (40) d'un jeu de bielles (41) dont les autres extrémités (42) sont articulées, autour d'un axe (43) parallèle aux tourillons (39) susdits, sur un portique (44), mobile suivant une direction sensiblement verticale, de hauteur réglable et agencé au-dessus du support mobile (16) et, d'autre part, réunie à ce dernier par un jeu de parallélogrammes déformables (61), d'axes parallèles à ceux du jeu de bielles (41), deux éléments parallèles (61′) de chacun de ces parallélogrammes déformables étant fixés respectivement, perpendiculairement à l'âme (18) du U susdit et symétriquement par rapport à l'axe longitudinal du ruban (6), à une des ailes (19) du U et à la tôle mobile (17), la mâchoire mobile (22) de la pince (20) étant supportée, à ses extrémités et de manière réglable en hauteur, par un cadre (52) mobile, suivant une direction sensiblement verticale, supporté lui-même par des bielles (53, d'axes parallèles aux tourillons (39) précités, articulées sur des pivots fixes (54).

16. Coupeuse de fibres suivant l'une ou l'autre des revendications 14 et 15, caractérisée en ce que les mouvements du support mobile (16), du portique supportant la tôle mobile (17) et du cadre (52) supportant la mâchoire mobile (22) de la pince (20) sont provoqués, pour déplacer le support mobile (16) de l'une à l'autre de ses positions extrêmes, pour déplacer le portique (45) pour que la tôle mobile (17) s'écarte du ruban (6) soutenu par le support mobile (16) et pour déplacer le cadre (52) pour que la pince (20) s'ouvre, par des cames (55, 56) entraînées en rotation à partir des moyens d'entraînement (23) du couteau mobile (2), en synchronisme avec celui-ci, et agissant soit sur les leviers (37) susdits, soit sur le support mobile (16), sur le portique (45) et sur le cadre (52), les mouvements desdits support mobile, portique et cadre s'effectuant en sens inverse, pour rappeler ledit support mobile (16) dans l'une de ses positions extrêmes, la tôle mobile (17) en appui sur le ruban (6) et la pince (20) en position de fermeture, respectivement sous l'action de ressorts de rappel (57, 57′ et 57˝).

17. Coupeuse de fibres suivant l'une quelconque des revendications 7 à 16, caractérisée en ce que les supports (13 et 14) des couteaux fixe (1) et mobile (2) sont agencés pour avoir avec ces derniers de grandes surfaces de contact, lesdits supports étant percés chacun d'au moins un canal (58) s'étendant suivant la longueur du support et destiné à livrer passage à un fluide réfrigérant, des moyens étant prévus, d'une part, pour amener ce fluide réfrigérant à une des extrémités des canaux (58) réalisés dans les supports ainsi que pour le recueillir et, d'autre part, pour faire circuler, de préférence en continu, ledit fluide réfrigérant à travers les canaux (58) susdits.

18. Coupeuse de fibres suivant l'une quelconque des revendications 14 à 17, caractérisée en ce que les pivots fixes (54) susdits sont de position réglable suivant une direction parallèle à l'axe longitudinal du ruban (6) afin, d'une part, de pouvoir ajuster la position de la mâchoire mobile (22) de la pince (20) pour qu'elle soit située au plus près de la trajectoire du couteau mobile (2), de manière à immobiliser le ruban dans le voisinage immédiat des couteaux (1 et 2) et, d'autre part, de modifier la position de ladite mâchoire mobile (22) au fur et à mesure de l'usure du couteau fixe (1).

## Patentansprüche

1. Verfahren zum Vorschieben von Fasern in Richtung auf die feststehende (1) bzw, die bewegliche (2) Schneide einer Faserschneidemaschine, insbesondere einer Flockschneidemaschine, dadurch gekennzeichnet, daß es umfaßt: Schaffen eines Vlieses (3), ausgerichtet an einer im wesentlichen senkrecht zur vertikalen Ebene durch die Kante (5) der feststehenden Schneide (1) verlaufenden Richtung, damit das Vlies die Form eines Bandes (6) annimmt, Sicherstellen eines schrittweisen Vorschiebens des Bandes in Richtung auf die Schneiden unter Halten des Bandes in der Nähe der feststehenden Schneide (1), wozu seine Unterseite (7) und seine Seitenflächen (8) jeweils vor einer ebenen Fläche (9) gehalten werden, deren Abmessung parallel zu der genannten Richtung im Vergleich mit der Länge der abzuschneidenden Stücke (10) der Fasern groß ist, die wiederum mindestens in der Größenordnung von 0,1 mm liegt, wobei das schrittweise vorschieben und das Schneiden unter vorübergehendem Festhalten des Bandes bezüglich der genannten Flächen (9), ferner unter Hin- und Herbewegen der genannten das Band (6) haltenden Flächen (9) in der beschriebenen Richtung um eine Strecke erfolgt, die gleich einem Schritt ist, der der Länge der in dem folgenden Zyklus zu schneidenden Stücke (10) entspricht, und zwar unter Einbeziehen der beweglichen Schneide (2) abseits des Bandes (6) und der dieses haltenden Flächen (9) in ihrer von der feststehenden Schneide (1) entferntesten Stellung: vorübergehendes Festhalten des Bandes (6) auf den starr miteinander verbundenen Flächen (9), die es zumindest während der genannten Bewegung dieser Flächen in Richtung auf die feststehende Schneide (1) halten, um bei deren Bewegen in Vorschubrichtung (11) ein Stück (10) des Bandes mitzunehmen, dessen Länge der Länge der zu schneidendenden Faserstücke (10) entspricht, vorübergehendes festhalten des Bandes in einem Bereich (12) zwischen der Bahn der beweglichen Schneide (2) und den genannten Flächen (9), wenn diese ihre der feststehenden Schneide (1) am nächsten gelegene Stellung erreicht haben, Schneiden des Bandes durch die bewegliche Schneide (2), Freigeben des Bandes (6) von den es haltenden Flächen (9), Verschieben dieser Flächen (9) von der feststehenden Schneide (1) weg bis in ihre von der feststehenden Schneide (1) am weitesten entfernte Stellung, Festhalten des Bandes (6) auf den Flächen (9) und Freigeben des Bandes (6) in dem Bereich (12), wobei die Schritte des Festhaltens und des Freigebens des Bandes (6) so vorgenommen werden, daß letzteres durchgehend festgehalten wird, sei es in bezug auf die Flächen (9), wenn es in dem Bereich (12) frei ist, sei es in diesem Bereich (12), wenn es in bezug auf die Flächen (9) frei ist.

2. Verfahren nach Anspruch 1, dadurch gekennzeichnet, daß das Maß der Hin- und Herbewegung der genannten Flächen (9) gemäß der Länge der zu schneidenden Faserstücke (10) eingestellt wird.

3. Verfahren nach einem der Ansprüche 1 und 2, dadurch gekennzeichnet, daß das Festhalten des Bandes (6) in bezug auf die es haltenden Flächen (9) und das Festhalten des Bandes in dem genannten Bereich (12) entsprechend der im wesentlichen konstant gehaltenen Stärke des Bandes eingestellt werden.

4. Verfahren nach einem der Ansprüche 1 bis 3, dadurch gekennzeichnet, daß die bewegung der genannten Flächen (9), das Festhalten des Bandes (6) in bezug auf diese Flächen (9) sowie das Festhalten des Bandes in dem genannten Bereich (12) synchron mit der beweglichen Schneide (2) und ansprechend auf deren Bewegung gesteuert werden.

5. Verfahren nach einem der Ansprüche 1 bis 4, dadurch gekennzeichnet, daß das Band (6) so vorbereitet wird, daß seine Breite im wesentlichen dem Abstand zwischen den mit den Seiten (8) zusammenarbeitenden Flächen (9) entspricht, wobei dieser Abstand etwas geringer als die Länge der Schneiden (1, 2) ist.

6. Verfahren nach einem der Ansprüche 1 bis 5, dadurch gekennzeichnet, daß Halterungen (13, 14) der feststehenden (1) bzw, der beweglichen (2) Schneide der Schneidemaschine gekühlt werden, und zwar vorzugsweise durchgängig, und daß Halterungen mit großen Anlageflächen an den Schneiden gewählt werden.

7. Faserschneidemaschine, insbesondere Flockschneidemaschine, zur Durchführung des Verfahrens nach einem der Ansprüche 1 bis 6, dadurch gekennzeichnet, daß sie folgendes aufweist: eine lösbar an einer Halterung (13) angebrachte feststehende Schneide (1), eine lösbar an einer Halterung (14) angebrachte bewegliche Schneide (2), eine im wesentlichen horizontale feststehende Halterung (15), auf der das Faserband aufliegt und die sich im wesentlichen auf gleicher Höhe wie die Kante (5) der feststehenden Schneide (1) der Schneidemaschine befindet, eine bewegliche Halterung (16), deren Querschnitt in einer Ebene senkrecht zur Längsachse des Bandes (6) U-förmig ist und deren Innenflächen die genannten, die Unterseite (7) und die Seitenflächen (8) des Bandes haltenden Flächen (9) bilden, wobei die bewegliche Halterung (16) in der Verlängerung des der feststehenden Schneide (1) zugewandten Endabschnitts der feststehenden Halterung (15) und im wesentlichen in gleicher Höhe wie die Kante (5) der feststehenden Schneide angebracht ist, ein ebenes, steifes aber bewegliches Blech (17) oberhalb der beweglichen Halterung (16), das im wesentlichen parallel zum Quersteg des U angeordnet ist und dessen Fläche höchstens geringfügig unterhalb der Fläche des Quersteges (18) des U liegt, und zwar dergestalt, daß sich das Blech (17) im wesentlichen parallel zu sich selbst zwischen den Schenkeln (19) des von der beweglichen Halterung (16) gebildeten U bewegen kann, wobei das Band (6) zwischen dem Quersteg des U und dem Blech liegt, eine Klemme (20) zwischen der beweglichen Halterung (16) und der feststehenden Schneide (1) mit zwei parallelen Klemmbacken (21, 22), die sich quer zur Längsachse des Faserbandes erstrecken, wobei eine dieser Klemmbacken (21) feststeht und im wesentlichen in der Höhe der Kante (5) der feststehenden Schneide (1) angeordnet ist und wobei das Band (6) zwischen den beiden Klemmbacken (21, 22) liegt, wobei die Schneidemaschine ferner folgendes aufweist: eine Einrichtung (23) zum durchgängigen Bewegen der beweglichen Schneide (2) derart, daß diese mit der feststehenden Schneide (1) in zyklischen Bewegungen zusammenarbeitet, eine Einrichtung (26) zum Hin- und Herbewegen der beweglichen Halterung (16) im wesentlichen parallel zur Längsachse des Bandes (6), eine Einrichtung (27) zum Hin- und Herbewegen des beweglichen Bleches (17), einerseits im wesentlichen senkrecht zur Längsachse des Bandes (6) und andererseits im wesentlichen parallel zu der genannten Achse, eine Einrichtung (28) zum Hin- und Herbewegen der beweglichen Klemmbacke (22) der Klemme (20) im wesentlichen senkrecht zur Längsachse des Bandes (6), eine Einrichtung (26, 27 und 28) zum Synchronisieren der beweglichen Halterung (16), des beweglichen Blechs (17) und der beweglichen Klemmbacke (22) der Klemme (20) mit der Bewegungseinrichtung (23) für die bewegliche Schneide (2), und zwar dergestalt, daß innerhalb des Zyklus der beweglichen Schneide, d,h. jeweils zwischen Zeitpunkten, zu denen die bewegliche Schneide die feste Schneide (1) passiert, die bewegliche Halterung (16) zwischen zwei Extremstellungen hin- und herbewegt wird, nämlich einer ersten Stellung, in der sie von der feststehenden Schneide entfernt ist, und einer zweiten Stellung, in der sie der feststehenden Schneide nahe ist, wobei der Abstand zwischen den beiden Extremstellungen der Länge des zu schneidenden Faserstückes (10) entspricht; wobei das bewegliche Blech (17) einerseits der Bewegung der beweglichen Halterung unter Abstützen auf der Oberseite (29) des Bandes (6) folgt, wenn diese sich von ihrer ersten in ihre zweite Extremstellung bewegt, und andererseits der Bewegung der beweglichen Halterung unter Abheben von der Oberseite (29) des Bandes folgt, wenn diese sich von ihrer zweiten in ihre erste Extremstellung bewegt, und wobei weiter die bewegliche Klemmbacke (22) der Klemme (20) einerseits auf die Oberseite (29) des Bandes drückt, sobald die bewegliche Halterung ihre zweite Extremstellung erreicht hat und solange die bewegliche Halterung sich von ihrer zweiten Extremstellung in ihre erste bewegt, wohingegen das bewegliche Blech (17) von der Oberseite (29) des Bandes (6) abgehoben ist, und andererseits von der Oberseite (29) des Bandes abgehoben wird, sobald die bewegliche Halterung (16) ihre erste Extremstellung einnimmt und sobald das Blech (17) auf die Oberseite (28) des Bandes drückt bzw. abgehoben ist, während die genannte Halterung (16) sich von dieser ersten Stellung in ihre zweite Extremstellung bewegt, wohingegen das Blech (17) während dieser Bewegung durchgängig auf die Oberseite (29) des Bandes drückt.

8. Faserschneidemaschine nach Anspruch 7, gekennzeichnet durch eine Einrichtung (30) zum Einstellen des Maßes der Hin- und Herbewegung der genannten beweglichen Halterung (16) in Abhängigkeit von der Länge der zu schneidenden Faserstücke (10).

9. Faserschneidemaschine nach Anspruch 8, dadurch gekennzeichnet, daß die Einrichtung (30) zum Einstellen des Maßes der Hin- und Herbewegung der beweglichen Halterung (16) zum Einhalten des eingestellten Maßes geeignet ist.

10. Faserschneidemaschine nach einem der Ansprüche 7 bis 9, gekennzeichnet durch eine einrichtung (34 und 35) zum Einstellen der Stellung einerseits des beweglichen Bleches (17) und andererseits der beweglichen Klemmbacke (22) der Klemme (20) in Abhängigkeit von der Stärke des zu schneidenden Faserbandes (6).

11. Faserschneidemaschine nach einem der Ansprüche 9 oder 10, dadurch gekennzeichnet, daß die Einrichtung (30) zum Einstellen des Maßes der Hin- oder Herbewegung der beweglichen Halterung (16) einen feststehenden Anschlag (31) zum Festlegen der zweiten Extremstellung der Halterung (16) aufweist, um deren Bewegung in Richtung auf die feststehende Schneide (1) zu begrenzen, wobei die Bewegung hervorgerufen wird von der Spannung mindestens einer Feder (57), und zwar unabhängig von der Länge der zu schneidenden Faserstücke (10), und von einem Exzenter (56), dessen Exzentrizität entsprechend der Länge der zu schneidenden Faserstücke (10) eingestellt werden kann und der gegen die Feder (57) auf die Halterung (16) wirkt, um die Halterung in ihre erste Extremstellung zu bringen.

12. Faserschneidemaschine nach einem der Ansprüche 9 und 10, dadurch gekennzeichnet, daß die Einrichtung (30) zum Einstellen des Maßes der Hin- und Herbewegung der beweglichen Halterung (16) zwei symmetrisch bezüglich der Längsachse des Bandes (6) an der Halterung (16) gelenkig angebrachte Schwenkarme (37), zwei je mit einem Schwenkarm zusammenarbeitende und in ihrer Stellung entsprechend der Länge der zu schneidenden Faserstücke (10) einstellbare feste Anschläge (32), gegen die die Schwenkarme (37) durch die Federn (57) gedrückt werden, sowie zwei auf diese Schwenkarme wirkende Nocken (56) aufweist, wobei die Anschläge (32) und die Nocken (56) beidseitig der Schwenkarme (37) angebracht sind, die Anschläge (32) zwischen den Gelenken (58) der Schwenkarme (37) auf der Halterung (16) und den Nocken (56) liegen und Federn (60) vorgesehen sind, um die Schwenkarme (37) dauernd gegen die Nocken (56) vorzuspannen.

13. Faserschneidemaschine nach Anspruch 12, dadurch gekennzeichnet, daß jeder der feststehenden Anschläge (32) von einer Rolle gebildet ist, deren Achse von einem Arm (59) gehalten wird, der zum Einstellen ihrer Position unter Einbeziehung einer entsprechenden Einrichtung, wie etwa einer Mikrometerschraube (33), vertikal verschiebbar ist, wobei solche Mikrometerschrauben zum Einstellen der die beiden Anschläge (32) tragenden Arme (59) gekoppelt sind, um simultan gesteuert werden zu können, und die Achsen der die festen Anschläge (32) bildenden Rollen in der Ruhestellung der Nocken (56), die unabhängig von ihrer der Länge der zu schneidenden Faserstücke entsprechenden Stellung ist, in einer der Ebene durch die Längsachsen der Schwenkarmeparallelen Ebene liegen.

14. Faserschneidemschine nach einem der Ansprüche 7 bis 13, dadurch gekennzeichnet, daß die bewegliche Halterung (16) gelenkig an Endabschnitten (36) von Schwenkarmen (37′) angebracht ist, deren andere Endabschnitte (38) an feststehenden Lagerzapfen (39) mit senkrecht zur Bewegungsrichtung der beweglichen Halterung (16) angeordneten Achsen befestigt sind, wobei das bewegliche Blech (17) einerseits gelenkig an Endabschnitten (40) eines Schwenkarmsatzes (41) angebracht ist, dessen andere Endabschnitte (42) um eine zu den genannten Lagerzapfen (39) parallele Achse (43) an einer im wesentlichen vertikal bewegbaren, höhenverstellbaren und über der beweglichen Halterung (16) angeordneten Stütze (45) drehbar angebracht sind, und andererseits mit der beweglichen Halterung durch einen zweiten Schwenkarmsatz mit zu den Achsen des ersten Satzes parallelen Achsen verbunden ist, die gelenkig an dem Blech (17) und den Schenkeln (19) des von der beweglichen Halterung (16) gebildeten U angebracht sind, wobei die bewegliche Klemmbacke (22) der Klemme (20) an ihren Endabschnitten höhenverstellbar von einem im wesentlichen vertikal beweglichen Rahmen (52) gehalten wird, der seinerseits von Schwenkarmen (53) gehalten wird, die den genannten Lagerzapfen (39) parallele Achsen aufweisen und um feststehende Schwenkzapfen (54) schwenkbar gelagert sind.

15. Faserschneidemaschine nach einem der Ansprüche 7 bis 13, dadurch gekennzeichnet, daß die bewegliche Halterung (16) von Endabschnitten (36) von Schwenkarmen (37′) gehalten und daran gelenkig angebracht ist, wobei die anderen Endabschnitte (38) an feststehenden Lagerzapfen (39) mit senkrecht zur Bewegungsrichtung der beweglichen Halterung (16) liegenden Achsen angebracht sind, wobei das bewegliche Blech (17) einerseits an Endabschnitten (40) eines Schwenkarmsatzes (41) gelenkig gehalten ist, dessen andere Endabschnitte (42) um eine zu den genannten Lagerzapfen (39) parallele Achse (43) an einer im wesentlichen vertikal bewegbaren, höhenverstellbaren und über der beweglichen Halterung (16) vorgesehenen Stütze (44) drehbar angebracht sind, und andererseits mit der beweglichen Halterung durch einen verstellbaren Parallelogrammsatz (61) mit zu den Achsen des Schwenkarmsatzes (41) parallelen Achsen verbunden ist, wobei jeweils zwei Parallelelemente (61′) dieser verstellbaren Parallelogramme senkrecht zu dem Quersteg (18) des genannten U und symmetrisch zu der Längsachse des Bandes (6) an einem der Schenkel (19) des U und an dem beweglichen Blech (17) angebracht sind, wobei die bewegliche Klemmbacke (22) der Klemme (20) an ihren Endabschnitten höhenverstellbar von einem im wesentlichen vertikalen beweglichen Rahmen (52) gehalten wird, der seinerseits durch Schwenkarme (53) gehalten wird, die zu den genannten Lagerzapfen (39) parallele Achsen aufweisen und um festehende Schwenkzapfen (54) schwenkbar gelagert sind.

16. Faserschneidemaschine nach einem der Ansprüche 14 und 15, dadurch gekennzeichnet, daß die bewegliche Halterung (16), die das bewegliche Blech (17) haltende Stütze und der die bewegliche Klemmbacke (22) der Klemme (20) haltende Rahmen (52) bewegt werden, um die bewegliche Halterung (16) aus einer ihrer Extremstellungen in die andere zu bringen, um die Stütze (45) zu verstellen, damit sich das bewegliche Blech (17) von dem von der beweglichen Halterung (16) gehaltenen Band (6) abhebt, und um den Rahmen (52) zum Öffnen der Klemme (20) durch die nocken (55, 56) zu verstellen, die von der Bewegungseinrichtung (23) für die bewegliche Schneide (2) synchron damit gedreht werden, und entweder auf die genannten Schwenkarme (37) oder auf die bewegliche Halterung (16), die Stütze (45) und den Rahmen (52) wirken, wobei die genannten Bewegungen der beweglichen Halterung, der Stütze und des Rahmens im Gegensinn erfolgen, um durch die genannten Rückstellfedern (57, 57′ und 57˝) die genannte bewegliche Halterung (16) in eine ihrer Extremstellungen zurückzubringen, das bewegliche Blech auf das Band (6) zu drücken und die Klemme (20) zu schließen.

17. Faserschneidemaschine nach einem der Ansprüche 7 bis 16, dadurch gekennzeichnet, daß die Halterungen (13 und 14) der feststehenden Schneide (1) bzw. der beweglichen Schneide (2) an letzteren mit großen Kontaktflächen angebracht sind, wobei jede der genannten Halterungen mindestens einen kanal (58) aufweist, der sich längs der Halterung erstreckt und zum Hindurchleiten einer Kühlflüssigkeit dient, wobei eine Einrichtung vorgesehen ist einerseits zum Zuführen der Kühlflüssigkeit zu bzw. zum Auffangen aus Mündungen der Kanale (58) in der Halterung und andererseits zum vorzugsweise durchgängigen Zirkulieren der Kühlflüssigkeit in den genannten Kanälen (58).

18. Faserschneidemaschine nach einem der Ansprüche 14 bis 17, dadurch gekennzeichnet, daß die genannten feststehenden Schwenkzapfen (54) parallel zur Längsachse des Bandes (6) verstellbar sind, um einerseits die Stellung der beweglichen Klemmbacke (22) der Klemme (20) einstellen zu können, um sie so nah wie möglich an die Bahn der beweglichen Schneide (2) zu bringen, wodurch das Band in unmittelbarer Nähe der Schneiden (1 und 2) festgehalten wird, und um andererseits die Stellung der genannten Klemmbacke (22) je nach Verschleiß der festen Schneide (1) verändern zu können.

## Claims

1. A method for the drawing along of fibres in the direction of the fixed (1) and movable (2) knives of a flock cutter, characterised in that it consists of preparing a mattress of fibres (3) which is aligned in a direction substantially perpendicular to the vertical plane passing over the edge (5) of the fixed knife (1) so that this mattress presents itself in the form of a ribbon (6) to ensure the conveying step by step of the ribbon towards the knives by supporting the said ribbon in the vicinity of the fixed knife (1) in order that its lower face (7) and its lateral faces (8) are each supported by a flat surface (9) the dimension of which taken parallel to the aforesaid direction is large compared with the length of the pieces (10) of fibres to be cut which is at a minimum in the order of 0.1mm, conveys it step by step and cuts it effecting by immobilizing temporarily the ribbon with respect to the aforesaid surfaces (9) and causing an alterning movement of the said surfaces (9) supporting the ribbon (6) in the aforemention direction and the amplitude of which is equal to a pitch which corresponds to the length of the pieces (10) of fibres to be cut, after the following cycle and considering the movable knife (2) apart from the ribbon (6) and the surfaces (9) supporting this latter in their position farthest away from the fixed knife (1): temporary immobilization of the ribbon (6) on the surfaces (9) fixed in respect of one another which support it at least during the whole movement of these surfaces in the direction of the fixed knife (1) in order to bring below this latter a portion of ribbon (11) the length of which is equal to the length of the pieces (10) of fibres to be cut, temporary immobilization of the ribbon in a zone (12) situated between the trajectory of the movable knife (2) and the aforementioned surfaces (9) when these latter have reached their closest position to the fixed knife (1), cutting of the ribbon by the movable knife (2), release of the ribbon (6) in respect of the surfaces (9) which support it, displacement of these surfaces (9) in order to move them from the fixed knife (1) as far as their position farthest away from the fixed knife (1), immobilization of the ribbon (6) on the surfaces (9) and releasing of the ribbon (6) in the zone (12), the immobilizations and releasings of the ribbon (6) being adjusted so that this latter is constantly immobilized either in respect of the surfaces (9) when it is free in the zone (12) or in this zone (12) when it is free in respect of the surfaces (9).

2. A method according to claim 1, characterised in that the amplitude of the alternating movement of the aforesaid surfaces (9) is regulated according to the length of the pieces (10) of fibres to be cut.

3. A method according to one or other of the claims 1 and 2, characterised in that the immobilization of the ribbon (6) is regulated in respect of the surfaces (9) which support it and the immobilization of the ribbon in the aforesaid zone (12) according to the thickness of the ribbon which is kept substantially constant.

4. A method according to any of the claims 1 to 3, characterised in that one controls in synchronism with the movable knife (2) and from the drawing along of the latter, the movement of the aforesaid surfaces (9), the immobilization of the ribbon (6) in respect of these surfaces (9) as well as the immobilization of the ribbon in the aforesaid zone (12).

5. A method according to any one of the claims 1 to 4, characterised in that the ribbon (6) is prepared so that its width corresponds substantialy to the distance separating the surfaces (9) intended to cooperate with its lateral faces (8), this distance being slightly less than the length of the knives (1,2).

6. A method according to any of the claims 1 to 5, characterised in that one cools preferably permanently, the supports (13,14) of the fixed (1) and movable (2) knives of the cutter and supports are selected which have large contact surfaces with the knives.

7. A fibre cutter in particular a flock cutter for the implementation of the method according to any of the claims 1 to 6, characterised in that it comprises a fixed knife (1) arranged on a support (13) in detachable manner, a movable knife (2) arranged on a support (14) in detachable manner, a substantially horizontal fixed support (15) on which the ribbon of fibres rests and which is situated substantially at the same level as the edge (5) of the fixed knife (1) of the cutter, a movable support (16) the section of which, through a plane perpendicular to the longitudinal axis of the ribbon (6) is of U-shape and the inner faces of which constitute the aforesaid surfaces (9) which support the lower face (7) and the lateral faces (8) of the ribbon arranged in the extension of the end of the fixed support (15) nearest the fixed knife (1) and substantially at the same level as the edge (5) of this latter, a flat, rigid and movable plate (17) situated at a level higher than that of the movable support (16) substantially parallel to the web of the U and the surface of which is at the most slightly lower than the surfaces of the web (18) of the U such that the said plate (17) may be displaced substantially parallel to itself between the flanges (19) of the U formed by the movable support (16), the ribbon (6) being situated between the web of the U and the plate, a pincer (20) situated between the movable support (16) and the fixed knife (1) and comprising two parallel jaws (21,22) extending crosswise to the longitudinal axis of the ribbon of fibres, one of these jaws (21) being fixed and disposed substantially at the same level as the edge (5) of the fixed knife (1), the ribbon (6) being situated between these two jaws (21,22), the cutter likewise comprising means (23) arranged to carry along the movable knife (2) continuously so that this latter cooperates with the fixed knife (1) following a cyclic movement, means (26) to actuate the movable support (16) with an alternating movement following a direction substantially parallel to the longitudinal axis of the ribbon (6) means (27) to actuate by an alternating movement the movable plate (17) along, on the one hand a direction substantially perpendicular to the longitudinal axis of the ribbon (6) and on the other hand, a direction substantially parallel to the said axis, means (28) to activate by an alternating movement the movable jaw (22) of the pincers (20) along a direction substantially parallel to the longitudinal axis of the ribbon (6), the means (26,27 and 28) actuating the movable support (16), the movable plate (17) and the movable jaw (22) of the pincers (20) being synchronized with the drawing along means (23) of the movable knife (2) and arranged such that, in the course of cycle of the movable knife, that is to say, between each passage of the movable knife opposite the fixed knife (1), the movable support (16) is drawn along to effect a to-and-fro movement between two extreme positions, a first position in which it is moved away from the fixed knife and a second position in which it is near the fixed knife, the distance separating these two extreme positions being equal to the lengths of the pieces (10) of fibres to be cut; in such a manner that, on the one hand, the movable plate (17) accompanies the movable support (16) in its movement when it passes from its first position to its second extreme position whilst being supported on the upper face (29) of the ribbon (6) and on the other hand accompanies the movable support when it passes from its second position to its first extreme position whilst being moved away from the upper face (29) of the ribbon and such that the movable jaw (22) of the pincers (20) is on the one hand supported on the upper face (29) of the ribbon as soon as the movable support reaches its second extreme position and whilst the movable support passes from its second to its first extreme position, the movable plate (17) being at this moment away from the upper face (29) of the ribbon (6) and on the other hand, is away from the upper face (29) of the ribbon (6) as soon as the movable support (16) occupies its first extreme position and as soon as the plate (17) is supported on the upper face (29) of the ribbon and whilst the said support (16) passes from this first position to its second extreme position, the plate (17) being constantly during this movement supported on the upper face (29) of the ribbon.

8. A fibre cutter according to claim 7, characterised in that it comprises means (30) for regulating the amplitude of the alternating movement of the aforementioned movable support (16) according to the length of the pieces (10) of fibres to be cut.

9. A fibre cutter according to claim 8, characterised in that the means (30) for regulating the amplitude of the alternating movement of the movable (16) are arranged for keeping this latter constant when the said amplitude is regulated.

10. A fibre cutter according to any one of the claims 7 to 9, characterised in that it comprises means (34 and 35) for regulating respectively the position of the movable plate (17) and the movable jaw (22) of the pincers (20) according to the thickness of the ribbon (6) of fibres to be cut.

11. A fibre cutter according to either of the claims 9 and 10, characterised in that the means (30) for regulating the amplitude of the alternating movement of the movable support comprise a fixed stop (31) arranged to determine the second extreme position of the support (16) by limiting its course in the direction of the fixed knife (1) a course which is caused by the pressure of at least one spring (57) whatever the length of the pieces (10) of fibres to be cut and a throw off centre cam (56) adjustable according to the length of the pieces (10) of fibres to be cut arranged to act on the support (16) against the spring (57) to bring this support into its first extreme position.

12. A fibre cutter according to either of claims 9 and 10, characterised in that the means (30) to regulate the amplitude of the alternating movement of the movable support (16) comprise two levers (37) articulated symmetrically on the support (16) in respect of the longitudinal axis of the ribbon (6), two fixed stops (32) each cooperating with a lever and of adjustable position according to the length of the pieces of fibre (10) to be cut against which the levers are applied by springs (57) and two cams (56) acting on these levers, the stops (32) and the cams (56) being situated on both sides of the levers (37), the stops (32) being situated between the articulations (58) of the levers (37) on the support (16) and the cams (56) of the springs (60) being provided to keep the levers (37) applied against the cams (56).

13. A fibre cutter according to claim 12, characterised in that each of the fixed stops (32) is constituted by a roller the axis of which is supported by an arm (59) capable of being moved about to regulate the position of the roller along a vertical direction under the action of means such as a micrometer screw (33), these micrometer screws controlling the two arms (59) supporting the two stops (32) being coupled so as to be capable of being controlled simultaneously, the axes of the rollers constituting fixed stops (32) being, in the inactive position of the cams (56) and whatever their position according to the length of the pieces of fibres to be cut, situated in a plane parallel to the plane passing through the longitudinal axes of the levers (37).

14. A fibre cutter according to any of the claims 7 to 13, characterised in that the movable support (16) is supported and articulated at the ends (36) of rods (37′) the other ends (38) of which are mounted on fixed journals (39) of axles perpendicular to the direction of displacement of the movable support (16), the movable plate (17) being on the one hand, suspended and articulated at the ends (40) of a first set of rods (41) the other ends (42) of which are articulated around an axis (43) parallel to the aforesaid journals (39) on a cross-beam (45), movable in a substantially vertical direction, of adjustable height and arranged above the movable support (16) and on the other hand, joined to this latter by a second set of rods (49), with axes parallel to those of the first set, articulated on the plate (17) and on the flanks (19) of the constituting the movable support (16), the movable jaw (22) of the pincers (20) being supported, at its ends and in height adjustable manner by a movable frame (52) along a substantially vertical direction, itself supported by rods (53) with axes parallel to the aforesaid journals, articulated on fixed pivots (54).

15. A fibre cutter according to any one of the claims 7 to 13, characterised in that the movable support (16) is supported and articulated at the ends (36) of rods (37′) the other ends (38) of which are mounted on fixed journals (39) with axes perpendicular to the direction of displacement of the movable support (16), the movable plate (17) being, on the one hand, suspended and articulated at the ends (40) of a set of rods (41) the other ends (42) of which are articulated around an axis (43) parallel to the aforesaid journals (39), on a cross-beam (44) movable along a substantialy vertical direction, of adjustable height and arranged above the movable support (16) and on the other hand, joined to this latter by a set of deformable parallelograms being fixed respectively to those of the set of rods (41), two parallel elements (61′) of each of these deformable parallelograms being fixed respectively, perpendicularly to the web (18) of the aforesaid U and symetrically in respect of the longitudinal axis of the ribbon (6), to one of the flanks (19) of the U and to the movable plate (17), the movable jaw (22) of the pincers (20) being supported at its ends and in height adjustable manner by a movable frame (52) along a substantially vertical direction, itself supported by rods (53) with axes parallel to the aforementioned journals (39) articulated on fixed pivots (54).

16. A fibre cutter according to either of the claims 14 and 15, characterised in that the movements of the movable support (16), of the cross-beam supporting the movable plate (17) and of the frame (52) supporting the movable jaw (22) of the pincers (20) are caused, in order to displace the movable support (16) from either of its extreme positions to displace the cross-beam (45) so that the movable plate (17) moves away from the ribbon (6) held by the movable support (16) and to displace the frame (52) so that the pincers (20) opens, by cams (55,56) set in rotation from driving means (23) of the movable knife (2) in synchronism with the latter and acting either on the aforesaid levers (37) or on the movable support (16), on the cross-beam (45) and on the frame (52), the movements of the said movable support, cross-beam and frame being effected in opposite direction to bring back the said movable support (16) into one of its extreme positions, the movable plate (17) supported on the ribbon (6) and the pincers (20) in closed position respectively under the action of drawback-springs (57, 57′ and 57˝).

17. A fibre cutter according to any one of claims 7 to 16, characterised in that the supports (13 and 14) of the fixed (1) and movable (2) knives are arranged in order to have with these latter, large contact surfaces, the said supports each being pierced by at least one channel (58) extending along the length of the support and intended to leave the way open to a cooling fluid, means being provided, on the one hand, to lead this cooling fluid to one of the ends of the channels (58) made in the supports as well as to collect it and on the other hand to cause to circulate, preferably continuously, the said cooling fluid through the aforesaid channels (58).

18. A fibre cutter according to any one of claims 14 to 17, characterised in that the aforesaid fixed pivots (54) are of adjustable position along a direction parallel to the longitudinal axis of the ribbon (6) in order, on the one hand, to be able to adjust the position of the movable jaw (22) of the pincers (20) so that it is situated nearest to the trajectory of the movable knife (2) so as to immobilize the ribbon in the immediate vicinity of the knives (1 and 2) and on the other hand, to modify the position of the said movable jaw (22) as the wear of the fixed knife (1) proceeds.
